# EUROPÄISCHE PATENTSCHRIFT

(11) **EP 0 295 480 B1**
(45) Veröffentlichungstag und Bekanntmachung des Hinweises auf die Patenterteilung: **23.10.1991**
(21) Anmeldenummer: 88108594.8
(22) Anmeldetag: 30.05.1988
(51) Int. Cl.: F01C 1/02

(54) **Verdrängermaschine**
Positive displacement machine
Machine à déplacement positif

(30) Priorität: 15.06.1987 DE 3719950
(43) Veröffentlichungstag der Anmeldung: 21.12.1988
(73) Patentinhaber: Agintec AG, CH-8049 Zürich (CH)
(72) Erfinder: Maier, Hans Paul, CH-8049 Zürich (CH)
(74) Vertreter: Gramm, Werner, Prof., Dipl.-Ing.

(56) Entgegenhaltungen:
- EP-A- 0 049 495
- DE-A- 2 639 174
- FR-A- 1 502 080
- GB-A- 220 296
- GB-A- 486 192
- GB-A- 1 367 986
- US-A- 1 627 024

## Beschreibung

Die Erfindung betrifft eine Verdrängermaschine für Fluide, mit einer in einem feststehenden Gehäuse nutartig angeordneten, von einem Einlaß zu einem Auslaß etwa spiralförmig verlaufenden und mehr als 360° umspannenden Verdrängerkammer, in die ein ebenfalls im wesentlichen spiralförmiger Verdrängerkörper eingreift, der derart exzentrisch antreibbar gehalten ist, daß jeder seiner Punkte eine von den Umfangswandungen der Verdrängerkammer begrenzte Kreisbewegung ausführt, wobei die Krümmungsradien des Verdrängerkörpers sowie der genannten Umfangswandungen so bemessen sind, daß der Verdrängerkörper bei seiner kreisenden, verdrehungsfreien Bewegung die inneren und äußeren Umfangswandungen an jeweils einer kontinuierlich fortschreitenden Dichtungslinie zumindest nahezu berührt.

Eine derartige Ausführungsform läßt sich beispielsweise der DE-A1-26 03 462 entnehmen. Die hier offenbarten Konstruktionen fordern einen besonders hohen Fertigungsaufwand im Druckbereich, also dort, wo Verdrängerkammer und Verdrängerkörper sehr kleine Krümmungsradien aufweisen.

Vergleichbare Ausführungsformen sind z.B. in der DE-A1-26 39 174, der GB-A2-1 367 986, der US-A-4,558,997 und der US-A-4, 627,800 zu entnehmen. Allen diesen Ausführungsformen gemeinsam ist der Nachteil eines niedrigen Gesamtwirkungsgrades.

Der Erfindung liegt die Aufgabe zugrunde, eine Verdrängermaschine der eingangs erläuterten Bauform in fertigungstechnischer Hinsicht sowie bezüglich ihres Gesamtwirkungsgrades zu verbessern.

Diese Aufgabe wird gemäß der Erfindung durch folgende Merkmale gelöst:
a) Der Umschlingungswinkel des Verdrängerkörpers ist < 400°, vorzugsweise < 395°;
b) die Radialbreite des Verdrängerkörpers nimmt von seinem einen Ende kontinuierlich zu seinem anderen Ende hin zu;
c) die lichte Radialbreite der Verdrängerkammer nimmt in gleicher Richtung wie beim Verdrängerkörper von ihrem einen Ende kontinuierlich zu ihrem anderen Ende hin zu;
d) der Verdrängerkörper weist im Bereich seiner größten Radialbreite seine Exzenterlagerung auf;
e) der genannte Auslaß ist im Bereich der größten Radialbreit des Verdrängerkörpers bzw. der Verdrängerkammer angeordnet;
f) die exzentrische An- bzw. Abtriebsrichtung des Verdrängerkörpers liegt in Richtung der Zunahme seiner Radialbreite.

In einer speziellen Ausführungsform kann es vorteilhaft sein, wenn die äußere Umfangswandung der Verdrängerkammer aus mehreren, sich absatzfrei aneinander anschließenden Teilkreisen mit jeweils verringertem Radius besteht, während die innere Umfangswandung der Verdrängerkammer aus zumindest einem Teilkreis besteht. Dabei ist es zweckmäßig, wenn der zumindest eine Teilkreis der inneren Umfangswandung der Verdrängerkammer zumindest angenähert konzentrisch zum dritten Teilkreis der äußeren Umfangswandung der Verdrängerkammer liegt.

Insbesondere ist es vorteilhaft, wenn sich die einander zugeordneten äußeren und inneren Teilkreise jeweils über die gleichen Winkelgrade erstrecken, und wenn die innere Umfangswandung der Verdrängerkammer durch einen Spiralsteg angenähert gleicher Stegbreite gebildet ist.

Durch den im Vergleich zu dem Stand der Technik erheblich kleineren Umschlingungswinkel des Verdrängerkörpers ergibt sich eine wesentliche Verbesserung des Gesamtwirkungsgrades der Verdrängermaschine. Durch diese Verringerung des Umschlingungswinkels läßt sich der Verdrängerkörper auch starkwandiger ausbilden. Dabei ist es besonders vorteilhaft, daß die Exzenterlagerung des Verdrängerkörpers im Bereich seiner größten Radialbreite, also in dem mechanisch gesehen stabilsten Teil vorgenommen werden kann.

Die Verdrängermaschine kann durch das Fluid selbst angetrieben sein und dann als Motor oder z.B. als Volumenmesser arbeiten; sie kann aber auch motorisch angetrieben sein und dann als Pumpe oder Verdichter arbeiten. Im Vergleich zu Verdrängermaschinen mit zwei oder mehr separaten Verdrängerräumen (z.B. gemäß DE-A1-22 30 773) weist die erfindungsgemäße Ausführungsform eine geringere Pulsation auf, ein Vorteil, der sich insbesondere in höheren Leistungsbereichen bemerkbar macht.

Die neue Verdrängermaschine weist im Vergleich zu vorbekannten Konstruktionen gleicher Förderleistung eine geringere Baugröße auf. Dabei ist es für die Fertigung sowie die Lagerhaltung besonders vorteilhaft, daß Verdrängerkammer sowie Verdrängerkörper segmentartig jeweils aus scheibenförmigem Material zu einem Paket der gewünschten Axialdicke zusammengesetzt werden können. Dadurch lassen sich solche Verdrängermaschinen unterschiedlicher Förderleistung durch bloße Veränderung der Anzahl der miteinander zu verbindenden Scheibenteile verändern.

Es ist grundsätzlich möglich, die Verdrängerkammer axial gesehen von beiden Seiten mit glatten Deckeln zu verschließen, zwischen denen dann der Verdrängerkörper frei beweglich gelagert ist. Es ist aber auch möglich, daß die Verdrängerkammer axial einseitig mit einer Wandung versehen ist und einen Verdrängerkörper aufnimmt, der seinerseits axial einseitig eine Wandung aufweist, die Einrichtungen zum Antrieb, Abtrieb für eine Verdrehsicherung o.dergl. aufweist. An sich kann bei der neuen Verdrängermaschine auf eine Verdrehsicherung verzichtet werden, soweit die exzentrische An- bzw. Abtriebsrichtung des Verdrängerkörpers in Richtung der Zunahme seiner Radialbreite liegt. Da jedoch bei der neuen Ausführungsform der Verdrängerkörper in seinem Zentrum bzw. in dem Bereich, wo die höchsten Druckspitzen auftreten, eine größere Materialansammlung aufweist, kann bzw. können hier jeweils großdimensionierte Lagerungen vorgesehen werden. Bei der vorstehend beschriebenen Bauweise mit axial einseitiger Wandung kann durch diese in den Verdrängerkörper hinein z.B. zentral eine Ausnehmung geführt werden, um so Kippbewegungen des Verdrängerkörpers zu verhindern.

In einer abgewandelten Ausführungsform kann der Verdrängerkörper in axialer Richtung gesehen eine mittige Wandung aufweisen, an der beidseitig die sich jeweils axial erstreckenden spiralförmigen Stege angebracht sind.

Zur Reduzierung des Verschleißes ist es vorteilhaft, wenn die Wandungen der Verdrängerkammer und/oder des Verdrängerkörpers beschichtet sind.

Ebenfalls zur Minderung der Reibung beim Betrieb der Verdrängermaschine kann es vorteilhaft sein, wenn der Verdrängerkörper auf zumindest einer seiner beiden Axialflächen im Randbereich mit je einer Axialrippe bestückt ist. Diese Maßnahme kann anstelle der vorstehend erwähnten Beschichtung oder aber zusätzlich zu dieser vorgesehen werden.

Der Verdrängerkörper und/oder die Wandungen bzw. Stege der Verdrängerkammer können hohl ausgebildet sein. Die so gebildeten Hohlräume können durch Deckel abgeschlossen werden, um so Kammern entstehen zu lassen, die mit entsprechenden Schlauchanschlüssen zur Kühlung oder Heizung verwendet werden können. Dies gilt in erster Linie für die jeweils einseitig mit einer Wandung versehenen Bauteile, deren Herstellung bei metallischen Werkstoffen in zerspanenden oder spanlosen Verfahren vorgenommen werden können. Bei Verwendung von plastischen Werkstoffen, die je nach Betriebsbedingungen ebenfalls geeignet sind, können die entsprechenden Spritz- oder Preßverfahren angewandt werden.

Die neue Verdrängermaschine weist als weitere Eigenschaft auch ein trockenes Ansaugverhalten auf. Zur Überbrückung von Fertigungstoleranzen können vorteilhaft federelastische Exzenterlagerelemente im Lagerbereich zwischen der Antriebswelle - die dann als einfache Welle ausgebildet ist - und Verdrängerkörper eingesetzt werden. Der Antrieb des Verdrängerkörpers kann je nach Baugröße mit einer Frequenz auch von über 120 hz erfolgen.

Weitere Merkmale der Erfindung sind Gegenstand weiterer Unteransprüche und werden in Verbindung mit weiteren Vorteilen der Erfindung anhand von Ausführungsbeispielen näher erläutert.

In der Zeichnung sind einige als Beispiele dienende Ausführungsformen der Erfindung dargestellt. Es zeigen:
- Figur 1: im Querschnitt eine Verdrängerkammer mit eingesetztem Verdrängerkörper, dessen dargestellte Position keiner Betriebsstellung entspricht sondern nur zur leichteren Erkennbarkeit gewählt wurde;
- Figur 2: eine abgewandelte Ausführungsform in einer Darstellung gemäß Figur 1;
- Figur 3: eine abgewandelte Ausführungsform in einer Darstellung gemäß Figur 1, wobei jedoch der Verdrängerkörper eine erste Arbeitsposition einnimmt;
- Figuren 4 bis 6: ausgehend von der Darstellung gemäß Figur 3 fortlaufend drei verschiedene Arbeitspositionen des Verdrängerkörpers und
- Figur 7: in einer Darstellung gemäß Figur 1 eine Doppel-Verdrängermaschine.

Figur 1 zeigt eine innerhalb eines Gehäuses 1 angeordnete, spiralförmig verlaufende und etwas mehr als 360° umspannende Verdrängerkammer 2, die von einem durch einen Pfeil 3 angedeuteten Einlaß zu einem in dieser Figur nicht näher dargestellten Auslaß führt. Die nutartige Verdrängerkammer 2 wird durch eine äußere Umfangswandung 5 und eine innere Umfangswandung 6 definiert. Dabei besteht die äußere Umfangswandung 5 angenähert aus drei sich aneinander anschließenden Halbkreisen mit jeweils verringertem Radius, während die innere Umfangswandung 6 aus nur einem einzigen Halbkreis gebildet wird, der zumindest angenähert konzentrisch zum dritten Halbkreis der äußeren Umfangswandung 5 liegt.

Bei dem Ausführungsbeispiel gemäß Figur 1 nimmt die lichte Radialbreite 7 der Verdrängerkammer 2, also der jeweilige radiale Abstand zwischen den Umfangswandungen 5,6, ausgehend von dem radial außenliegenden Ende 2a der Verdrängerkammer 2 zum radial innenliegenden Ende hin zu. Dabei wird die innere Umfangswandung 6 der Verdrängerkammer 2 durch eine Spiralsteg 8 angenähert gleicher Stegbreite 9 gebildet.

In die Verdrängerkammer 2 ist ein Verdrängerkörper 11 eingesetzt, der nur aus Darstellungsgründen jeweils mit einem lichten Abstand von den Wandungen 5,6 der Verdrängerkammer 2 dargestellt ist. Die Außenkontur des Verdrängerkörpers 11 setzt sich ebenfalls zusammen aus mehreren sich aneinander anschließenden Teilkreisen mit verringerten Radien, wobei die Radialbreite 14 des Verdrängerkörpers 11 ausgehend von seinem freien, radial außenliegenden Ende 11a in Umfangsrichtung nach innen kontinuierlich zunimmt. Dabei ergibt sich im zentralen Bereich 11b eine Materialansammlung, die z.B. die Anordnung einer großdimensionierten Exzenterlagerung 21 ermöglicht.

Figur 2 zeigt eine abgewandelte Ausführungsform, bei der die Radialbreite 14 des Verdrängerkörpers 11 von seinem radial innenliegenden Ende 11a kontinuierlich zu seinem radial außenliegenden Ende 11b hin zunimmt. Der Verlauf der Verdrängerkammer 2 ist entsprechend. Die Exzenterlagerung 21 liegt ebenso wie der durch einen Pfeil 4 angedeutete Auslaß außen. Die exzentrische An- bzw. Abtriebsrichtung 16 des Verdrängerkörpers 11 liegt jeweils in Richtung der Zunahme seiner Radialbreite 14.

Figur 3 zeigt eine abgewandelte Ausführungsform, deren Aufbau im Prinzip dem der Figur 1 entspricht. Jedoch ist in Figur 3 der Verdrängerkörper 11 in einer ersten Arbeitsstellung dargestellt, in der er an den Wandungen 5,6 der Verdrängerkammer 2 anliegt. Dabei ist der Verdrängerkörper 11 derart exzentrisch antreibbar, daß jeder seiner Punkte eine von den Umfangswandungen 5,6 der Verdrängerkammer 2 begrenzte Kreisbewegung ausführt, wobei die Krümmungsradien des Verdrängerkörpers 11 sowie die genannten Umfangswandungen in der Verdrängerkammer so bemessen sind, daß der Verdrängerkörper bei seiner kreisenden, verdrehungsfreien Bewegung die inneren und äußeren Umfangswandungen 6,5 an jeweils einer kontinuierlich fortschreitenden Dichtungslinie 15 zumindest nahezu berührt. Dieser Bewegungsablauf ist anhand von vier Arbeitsstellungen in den Figuren 3 bis 6 dargestellt. Das Bezugszeichen 10 bezeichnet dabei die Exzentrizität. Die eingezeichnete Kontur 22 bezeichnet die Außenkontur einer plattenförmigen Erhöhung 23 o.dergl., die auf einem nicht näher dargestellten einseitigen Abschlußdeckel des Verdrängerkörpers 11 sitzt und eine Buchse 24 trägt für die Exzenterlagerung 21 des Verdrängerkörpers 11.

Die Figuren 3 bis 6 zeigen für die jeweils eingezeichneten Positionen 1 bis 4 das Fortschreiten der Dichtungslinien 15.

Figur 7 zeigt eine Doppel-Verdrängermaschine, die zwei spiegelbildlich zueinander angeordnete Einzelmaschinen gemäß Figur 2 umfaßt. Es ergeben sich hier zwei außenliegende Exzenterlager 21, deren An- oder Abtriebswellen durch einen Zahnriemen o.dergl. zur Synchronisierung verbunden sein können. Der Pfeil 3 zeigt einen für beide Antriebseinheiten gemeinsamen Einlaß, während die Pfeile 4 den jeweiligen Auslaß andeuten. Wird diese Maschine durch das Medium axial im Zentrum angetrieben, ergibt sich ein Betrieb als Motor; die Wellen sind dann Abtriebswellen. Wird die Maschine hingegen motorisch angetrieben, dann wird das Medium axial im Zentrum angesaugt; die Maschine läuft dann als Pumpe oder als Verdichter. Der An- oder Abtrieb dieser Doppelwellen-Maschine wird durch eine Welle bewerkstelligt, da durch den genannten Zahnriemen die zweite Welle synchron mitläuft und als Verdrehsicherung für die Exzenter arbeitet.

Es kann auch eine zusätzliche Zentralwelle vorgesehen werden, die z.B. durch ein außenverzahntes Zahnrad, das in Zahnräder der beiden außenliegenden Wellen eingreift, diese miteinander koppelt. Dadurch können innerhalb bestimmter Größenverhältnisse derartiger Maschinen auch interne Über- oder Untersetzungen zwischen der Zentralwelle und den beiden Exzenterwellen gewählt werden, wobei alternativ auch die Zentralwelle durch einen topfförmigen, innenverzahnten Körper die kleineren außenverzahnten Zahnräder der außenliegenden Wellen umgreift (vergleichbar einam Planetengetriebe).

Das Detail a-a zeigt den Querschnitt des Verdrängerkörpers 11 und läßt erkennen, daß dieser auf seinen beiden Axialflächen 17 im Randbereich mit je einer Axialrippe 18 bestückt ist, um die Reibung innerhalb der Verdrängerkammer 2 herabzusetzen.

Günstig für alle Ausführungsformen ist es, wenn das Verhältnis der schmalsten Radialbreite 14 des Verdrängerkörpers 11 zu seiner breitesten Radialbreite innerhalb des Bereiches 1 : 3 bis 1 : 12 liegt.

Bei außenliegendem Ein- bzw. Auslaß kann eine tangentiale Anordnung gewählt werden, die jedoch nicht zwingend erforderlich ist.

Es ist zweckmäßig, die Verdrängerkammer 2 etwas länger auszubilden als es zur Aufnahme des Verdrängerkörpers 11 erforderlich ist. Dadurch ergibt sich eine Beruhigung der Pulsation sowie Platz für den Ein- bzw. Auslaß 3,4.

## Patentansprüche

1. Verdrängermaschine für Fluide, mit einer in einem feststehenden Gehäuse (1) nutartig angeordneten, von einem Einlaß (3) zu einem Auslaß (4) etwa spiralförmig verlaufenden und mehr als 360° umspannenden Verdrängerkammer (2), in die ein ebenfalls im wesentlichen spiralförmiger Verdrängerkörper (11) eingreift, der derart exzentrisch antreibbar gehalten ist, daß jeder seiner Punkte eine von den Umfangswandungen (5,6) der Verdrängerkammer (2) begrenzte Kreisbewegung ausführt, wobei die Krümmungsradien des Verdrängerkörpers (11) sowie der genannten Umfangswandungen (5,6) so bemessen sind, daß der Verdrängerkörper (11) bei seiner kreisenden, verdrehungsfreien Bewegung die inneren und äußeren Umfangswandungen (6, 5) an jeweils einer kontinuierlich fortschreitenden Dichtungslinie (15) zumindest nahezu berührt, **gekennzeichnet** durch folgende Merkmale:
a) Der Umschlingungswinkel des Verdrängerkörpers (11) ist < 400°, vorzugsweise < 395°;
b) die Radialbreite (14) des Verdrängerkörpers (11) nimmt von seinem einen Ende (11a, 11b) kontinuierlich zu seinem anderen Ende (11b,11a) hin zu;
c) die lichte Radialbreite (7) der Verdrängerkammer (2) nimmt in gleicher Richtung wie beim Verdrängerkörper (11) von ihrem einen Ende (2a,2b) kontinuierlich zu ihrem anderen Ende (2b,2a) hin zu;
d) der Verdrängerkörper (11) weist im Bereich seiner größten Radialbreite (14) seine Exzenterlagerung (21) auf;
e) der genannte Auslaß (4) ist im Bereich der größten Radialbreite (14,7) des Verdrängerkörpers (11) bzw. der Verdrängerkammer (2) angeordnet;
f) die exzentrische An- bzw. Abtriebsrichtung (16) des Verdrängerkörpers (11) liegt in Richtung der Zunahme seiner Radialbreite (14).

2. Verdrängermaschine nach Anspruch 1, dadurch gekennzeichnet, daß die äußere Umfangswandung (5) der Verdrängerkammer (2) aus mehreren, sich absatzfrei aneinander anschließenden Teilkreisen mit jeweils verringertem Radius besteht, während die innere Umfangswandung (6) der Verdrängerkammer (2) aus zumindest einem Teilkreis besteht.

3. Verdrängermaschine nach Anspruch 2, dadurch gekennzeichnet, daß der zumindest eine Teilkreis der inneren Umfangswandung (6) der Verdrängerkammer (2) zumindest angenähert konzentrisch zum dritten Teilkreis der äußeren Umfangswandung (5) der Verdrängerkammer (2) liegt.

4. Verdrängermaschine nach Anspruch 2 oder 3, dadurch gekennzeichnet, daß sich die einander zugeordneten äußeren und inneren Teilkreise jeweils über die gleichen Winkelgrade erstrecken.

5. Verdrängermaschine nach einem der vorhergehenden Ansprüche, dadurch gekennzeichnet, daß die innere Umfangswandung (6) der Verdrängerkammer (2) durch einen Spiralsteg (8) angenähert gleicher Stegbreite (9) gebildet ist.

6. Verdrängermaschine nach einem der vorhergehenden Ansprüche, dadurch gekennzeichnet, daß der Verdrängerkörper (11) axial einseitig mit einer Wandung versehen ist, die Einrichtungen zum Antrieb, Abtrieb, für eine Verdrehsicherung o.dergl. aufweist.

7. Verdrängermaschine nach einem der vorhergehenden Ansprüche, dadurch gekennzeichnet, daß die Verdrängerkammer (2) axial einseitig mit einer Wandung versehen ist.

8. Verdrängermaschine nach einem der vorhergehenden Ansprüche, dadurch gekennzeichnet, daß die Wandungen der Verdrängerkammer (2) und/oder des Verdrängerkörpers (11) beschichtet sind.

9. Verdrängermaschine nach einem der vorhergehenden Ansprüche, dadurch gekennzeichnet, daß der Verdrängerkörper (11) auf zumindest einer seiner beiden Axialflächen (17) im Randbereich mit je einer Axialrippe (18) bestückt ist.

10. Verdrängermaschine nach Anspruch 9, dadurch gekennzeichnet, daß die Axialrippe (18) umlaufend ausgebildet ist.

11. Verdrängermaschine nach einem der vorhergehenden Ansprüche, dadurch gekennzeichnet, daß der Verdrängerkörper (11) und/oder die Wandungen der Verdrängerkammer (2) hohl ausgebildet sind.

## Claims

1. Displacement machine for fluids, with a displacement chamber (2) arranged in slot-like manner in a stationary housing (1), running approximately in a spiral shape from an inlet (3) to an outlet (4) and spanning more than 360°, in which displacement chamber (2) a likewise substantially spiral-shaped displacement body (11) engages, which is held so that it can be driven eccentrically such that each of its points carries out a circular movement delimited by the peripheral walls (5, 6) of the displacement chamber (2), the radii of curvature of the displacement body (11) and of the said peripheral walls (5, 6) being dimensioned so that the displacement body (11), during its circling, non-twisting movement, at least almost contacts the inner and outer peripheral walls (6, 5) at a respective continually progressive sealing line (15), characterized by the following features:
a) the angle of wrap of the displacement body (11) is < 400°, preferably < 395°;
b) the radial width (14) of the displacement body (11) increases continuously from its one end (11a, 11b) to its other end (11b, 11a);
c) the clear radial width (7) of the displacement chamber (2) increases continuously from its one end (2a, 2b) to its other end (2b, 2a), in the same direction as in the displacement body (11);
d) the displacement body (11) has its eccentric bearing (21) in the region of its largest radial width (14);
e) the said outlet (4) is arranged in the region of the largest radial width (14, 7) of the displacement body (11) and of the displacement chamber (2) respectively;
f) the eccentric drive or output direction (16) of the displacement body (11) is in the direction in which the radial width (14) increases.

2. Displacement machine according to Claim 1, characterized in that the outer peripheral wall (5) of the displacement chamber (2) comprises a plurality of part circles adjoining one another in continuous manner and having a respectively reduced radius, while the inner peripheral wall (6) of the displacement chamber (2) comprises at least one part circle.

3. Displacement machine according to Claim 2, characterized in that the at least one part circle of the inner peripheral wall (6) of the displacement chamber (2) lies at least approximately concentrically with respect to the third part circle of the outer peripheral wall (5) of the displacement chamber (2).

4. Displacement machine according to Claim 2 or 3, characterized in that the outer and inner part circles assigned to one another each extend over the same angular degrees.

5. Displacement machine according to one of the preceding claims, characterized in that the inner peripheral wall (6) of the displacement chamber (2) is formed by a spiral web (8) of approximately the same web width (9).

6. Displacement machine according to one of the preceding claims, characterized in that the displacement body (11) is provided on one axial side with a wall which has drive or output devices, means of preventing twisting or the like.

7. Displacement machine according to one of the preceding claims, characterized in that the displacement chamber (2) is provided on one axial side with a wall.

8. Displacement machine according to one of the preceding claims, characterized in that the walls of the displacement chamber (2) and/or of the displacement body (11) are coated.

9. Displacement machine according to one of the preceding claims, characterized in that the displacement body (11) is equipped on at least one of its two axial faces (17) in the edge region with a respective axial rib (18).

10. Displacement machine according to Claim 9, characterized in that the axial rib (18) is constructed to run peripherally.

11. Displacement machine according to one of the preceding claims, characterized in that the displacement body (11) and/or the walls of the displacement chamber (2) are constructed to be hollow.

## Revendications

1. Machine à déplacement volumétrique pour des fluides, comportant une chambre de déplacement (2) aménagée dans un carter fixe (1) sous la forme d'une gorge s'étendant en substance en volute d'une entrée (3) vers une sortie (4) et couvrant plus de 360°, dans laquelle s'engage un corps déplaceur également en substance en volute (11), qui est maintenu de manière à pouvoir être entraîné excentriquement d'une manière telle que chacun de ses points effectue un mouvement circulaire délimité par les parois périphériques (5, 6) de la chambre de déplacement (2), les rayons de courbure du corps déplaceur (11) ainsi que des parois périphériques (5, 6) étant dimensionnés de façon que le corps déplaceur (11), lors de son mouvement circulaire antigiratoire entre au moins presque en contact avec les parois périphériques intérieure et extérieure (6, 5) suivant une ligne d'étanchéité (15) progressant continuellement, caractérisée par les particularités suivantes :
a) l'angle de contact du corps déplaceur (11) est plus petit que 400°, de préférence plus petit que 395°;
b) la largeur radiale (14) du corps déplaceur (11) augmente à partir de sa première extrémité (11a, 11b) de manière continue vers son autre extrémité (11b, 11a);
c) la largeur radiale intérieure (7) de la chambre de déplacement (2) va en augmentant dans le même sens que dans le cas du corps déplaceur (11), de sa première extrémité (2a, 2b) de manière continue vers son autre extrémité (2b ,2a);
d) le corps déplaceur (11) est pourvu de son palier excentrique (21) dans la zone de sa plus grande largeur radiale (14);
e) la sortie (4) est disposée dans la zone de la plus grande largeur radiale (14, 7) du corps déplaceur (11) ou de la chambre de déplacement (2);
f) le sens (16) dans lequel le corps déplaceur (11) est entraîné ou entraîne de manière excentrique concorde avec le sens de l'augmentation de sa largeur radiale (14).

2. Machine à déplacement volumétrique suivant la revendication 1, caractérisée en ce que la paroi périphérique extérieure (5) de la chambre de déplacement (2) est formée de plusieurs segments circulaires qui se raccordent l'un à l'autre sans ressaut et dont le rayon va chaque fois en diminuant, tandis que la paroi périphérique intérieure (6) de la chambre de déplacement (2) est constituée d'au moins un segment circulaire.

3. Machine à déplacement volumétrique suivant la revendication 2, caractérisée en ce que ledit au moins un segment circulaire de la paroi périphérique intérieure (6) de la chambre de déplacement (2) est disposé au moins à peu près concentriquement au troisième segment circulaire de la paroi périphérique extérieure (5) de la chambre de déplacement (2).

4. Machine à déplacement volumétrique suivant la revendication 2 ou 3, caractérisée en ce que les segments circulaires extérieurs et intérieurs associés l'un à l'autre s'étendent chaque fois sur les mêmes angles.

5. Machine à déplacement volumétrique suivant l'une quelconque des revendications précédentes, caractérisée en que la paroi périphérique intérieure (6) de la chambre de déplacement (2) est formée par une lame en volute (8) d'une largeur de lame (9) à peu près constante.

6. Machine à déplacement volumétrique suivant l'une quelconque des revendications précédentes, caractérisée en ce que le corps déplaceur (11) est pourvu axialement d'un côté d'une paroi qui est pourvue de dispositifs d'entraînement, de dispositifs à entraîner, de dispositifs garantissant le caractère antigiratoire ou de dispositifs analogues.

7. Machine à déplacement volumétrique suivant l'une quelconque des revendications précédentes, caractérisée en ce que la chambre de déplacement (2) est pourvue axialement d'un côté d'une paroi.

8. Machine à déplacement volumétrique suivant l'une quelconque des revendications précédentes, caractérisée en ce que les parois de la chambre de déplacement (2) et/ou du corps déplaceur (11) sont garnies d'un revêtement.

9. Machine à déplacement volumétrique suivant l'une quelconque des revendications précédentes, caractérisée en ce que le corps déplaceur (11) est pourvu, sur au moins une de ses deux faces axiales (17), au bord de celle-ci, chaque fois d'une nervure axiale (18).

10. Machine à déplacement volumétrique suivant la revendication 9, caractérisée en ce que la nervure axiale (18) fait le tour du corps déplaceur.

11. Machine à déplacement volumétrique suivant l'une quelconque des revendications précédentes, caractérisée en ce que le corps déplaceur (11) et/ou les parois de la chambre de déplacement (2) sont des éléments creux.
